# FASCICULE DE BREVET EUROPEEN

(11) **EP 2 174 786 B1**
(45) Date de publication et mention de la délivrance du brevet: **08.02.2012**
(21) Numéro de dépôt: 09305970.7
(22) Date de dépôt: 13.10.2009
(51) Int. Cl.: B41F 15/08

(54) **Machine d'impression par sérigraphie et procédé d'impression associé**
Sibedruckmaschine und Verfahren
Screen printing machine and method

(30) Priorité: 13.10.2008 FR 0856935
(43) Date de publication de la demande: 14.04.2010
(73) Titulaire: MACHINES DUBUIT, 93160 Noisy le Grand (FR)
(72) Inventeur: Dumenil, François, 77390, CHAUMES EN BRIE (FR); Dubuit, Jean-Louis, 75005, PARIS (FR)
(74) Mandataire: Domenego, Bertrand

(56) Documents cités:
- EP-A- 1 093 912
- EP-A- 1 736 313
- DE-A1- 19 614 740
- FR-A- 2 811 610
- FR-A- 2 886 577
- US-A1- 2005 155 500

## Description

L'invention concerne une machine et un procédé d'impression par sérigraphie d'objets plats, tels que des compact-discs, des cartes téléphoniques ou des cellules solaires.

De telles machines d'impression sont montées dans une chaîne de production qui s'étend linéairement. Les objets sont déplacés d'un poste de travail à l'autre par des convoyeurs. Les postes de travail réalisent différentes opérations de fabrication, impression et emballage des objets.

Pour ces chaînes de montage, il est souhaitable de réaliser des machines d'impression ayant une cadence importante et un faible encombrement.

En particulier, il est souhaitable de multiplier par deux la cadence d'impression des objets.

A cet effet, il est connu une machine d'impression comportant un poste d'impression propre à imprimer deux objets en même temps.

Cette machine d'impression comporte un plateau circulaire entraîné en rotation par rapport à un bâti de support. Le plateau circulaire porte des supports d'objets sur lesquels deux objets à imprimer sont disposés. Le poste d'impression est monté autour du plateau circulaire.

L'écran de sérigraphie du poste d'impression est apte à recouvrir les deux objets à imprimer. Il porte deux motifs à imprimer. Lors de son déplacement une même racle du poste d'impression est propre à appliquer le premier motif sur le premier objet et le second motif sur le second objet. Une telle machine est décrite dans le document DE 196 14740A1.

Toutefois, dans ce type de machine d'impression, les objets à imprimer doivent être positionnés sur le support d'objets avec une grande précision, la position relative d'un objet par rapport à l'autre devant être identique lors du dépôt de chaque paire d'objets puisque la position relative d'un motif par rapport à l'autre ne peut être modifiée.

La présente invention a pour but de proposer une machine d'impression ayant une cadence importante pour un faible encombrement et permettant une grande précision d'impression.

A cet effet, l'invention a pour objet une machine d'impression par sérigraphie d'objet à imprimer, la machine comportant :
- un bâti de support;
- un plateau de transport des objets mobile par rapport au bâti ;
- des postes de travail fixés au bâti le long du pourtour du plateau de transport, les postes de travail comprenant un premier poste d'impression ;
- des moyens de déplacement du plateau de transport pour amener les objets au droit des postes de travail;
- au moins un support d'objets porté par le plateau de transport, ledit support d'objets étant propre à porter un premier et un second objets de façon à les présenter conjointement à chaque poste de travail ;
caractérisée en ce que les postes de travail comportent un second poste d'impression, le premier poste d'impression étant propre à imprimer uniquement le premier objet, le second poste d'impression étant propre à imprimer uniquement le second objet ; et en ce que des moyens de déplacement du plateau de transport sont aptes à déplacer le support d'objets entre le premier et le second postes d'impression après impression du premier objet au premier poste d'impression et impression du second objet au second poste d'impression.

Suivant des modes particuliers de réalisation :
- le plateau de transport est un plateau circulaire rotatif autour de son centre (A), et chaque poste d'impression comprend :
   - une plateforme fixée au bâti;
   - un écran de sérigraphie sur lequel un motif à imprimer est posé;
   - un support d'écran porté par la plateforme;
   - au moins une racle portée par la plateforme, la racle étant propre à presser le maillage de l'écran pour appliquer le motif à imprimer sur l'objet ;
   - des moyens de déplacement de la racle portés par la plateforme, la racle étant déplacée le long d'une course prédéfinie, la distance entre le centre du plateau de transport et la droite perpendiculaire à la course et passant par le milieu de cette course, présente une longueur non nulle,
- ladite distance présente une longueur au moins égale à la moitié de la longueur de la course de la racle,
- un même motif est posé sur l'écran de sérigraphie du premier poste d'impression et sur l'écran de sérigraphie du second poste d'impression,
- chaque poste d'impression comporte des moyens de réglage de la position du support d'écran propre à déplacer le support d'écran dans une plage de déplacement, et la plage de déplacement du support d'écran du premier poste d'impression couvre une zone du support d'objets différente de la zone couverte par la plage de déplacement du support d'écran du second poste d'impression,
- les moyens de réglage du premier poste d'impression sont distincts et indépendants des moyens de réglage du second poste d'impression.
- la machine d'impression comporte :
   - au moins une caméra de visualisation portée par le bâti, ladite caméra étant apte à visualiser le premier et le second objets posés sur le support d'objets;
   - une unité de commande propre à déterminer la position du premier et du second objets,
      ladite unité de commande étant apte à commander les moyens de réglage du premier poste d'impression indépendamment de la position du support d'écran du second poste d'impression,
- la machine comporte un premier et un second postes de séchage fixés au bâti le long du pourtour du plateau de transport, le premier et le second postes de séchage étant disposés après le premier et respectivement le second postes d'impression, en considérant le sens de déplacement du plateau de transport ; le premier et le second postes d'impression étant aptes à imprimer chacun deux fois le motif à imprimer sur le premier et respectivement le second objets.

L'invention a également pour objet un procédé d'impression par sérigraphie d'objets à imprimer qui comporte les étapes suivantes :
- déplacement d'un plateau de transport par rapport à un bâti de support pour amener un premier objet au droit d'un premier poste d'impression, le premier poste d'impression étant fixé au bâti le long du pourtour du plateau de transport, un premier et un second objets étant portés par un même support d'objets porté par le plateau de transport ;
- impression uniquement du premier objet au premier poste d'impression ;
- déplacement du plateau de transport pour amener le second objet au droit d'un second poste d'impression, le second poste d'impression étant fixé au bâti le long du pourtour du plateau de transport; et
- impression uniquement du second objet au second poste d'impression.

L'invention sera mieux comprise à la lecture de la description qui va suivre, donnée uniquement à titre indicatif et faite en se référant aux dessins annexés, sur lesquels :
- la figure 1 est une vue en perspective de la machine d'impression selon l'invention ;
- la figure 2 est une vue de dessus d'une partie de la machine d'impression au dessus du plan B-B' représenté sur la figure 1, et des convoyeurs d'amenée et d'évacuation des objets à imprimer ;
- la figure 3 est un diagramme illustrant les étapes du procédé d'impression selon l'invention.

En référence à la figure 1, la machine d'impression 2 selon l'invention comprend un bâti 4 supportant un plateau 6 en forme de disque, des moyens d'entraînement 7 séquentiel en rotation du plateau 6 par rapport au bâti 4, et cinq postes de traitement 8, 10 , 12, 14, 16.

Les moyens d'entraînement 7 sont propres à entraîner en rotation le plateau de transport 6 d'un angle de 2π/le nombre de support d'objets, c'est à dire dans l'exemple de l'invention décrit, d'un angle de π/3.

Le plateau rotatif 6 assure le déplacement d'un premier 18 et d'un second 20 objets à imprimer d'un poste de traitement à l'autre.

Il est porteur de six supports d'objets 22 propres à porter et maintenir en position les objets 18, 20.

Un tel support d'objets 22 est décrit dans la demande de brevet déposée sous le numéro FR 08 54198 au nom de la demanderesse.

Les supports d'objets 22 de forme rectangulaire sont situés sur le plateau rotatif 6 de manière à ce que deux de leurs côtés soient parallèle à une tangente au plateau de transport 6. Ils sont régulièrement espacés angulairement, de sorte qu'un angle de 60° les sépare deux à deux.

Chaque support d'objet 22 est également apte à transférer les objets 18, 20 d'un convoyeur d'amenée 24 représenté uniquement sur la figure 2 au plateau de transport 6 et du plateau 6 à un convoyeur d'évacuation 25.

Le convoyeur d'amenée 24 est propre à amener, à proximité du support d'objets 22, deux objets à imprimer 18, 20 disposés côte à côte chacun sur une bande transporteuse maintenue entre deux rouleaux parallèles de retournement motorisés.

Les objets 18, 20 sont placés sur le support d'objets 22 côte à côte, un côté des objets 18, 20 s'étendant parallèlement au côté de grande largeur du support d'objets 22.

Les supports d'objets 22 sont aptes à transporter les objets au convoyeur d'évacuation 25 lorsqu'ils ont été correctement imprimés.

Le convoyeur d'évacuation 25 est identique au convoyeur d'amenée 24.

Les postes de traitement 8, 10, 12, 14, 16 sont disposés à la périphérie du plateau de transport 6 au droit de chaque support d'objets 22. Ils comprennent un poste de localisation 8 de la position des objets 18, 20 un premier 10 et un second 12 postes d'impression, un poste de contrôle 14 de la qualité d'impression des objets imprimés, et enfin un poste de décharge 16 des objets abîmés ou mal imprimés.

Le poste de localisation 8 comporte deux caméras 26, 28 propres à visualiser chacune une partie du support d'objets 22 sur laquelle un objet à imprimer 18, 20 a été placé.

Le poste de contrôle 14 comporte des caméras de contrôle 38, 40 aptes à visualiser les objets 18, 20 après impression.

Le poste 16 de décharge de rebut comporte un container de stockage 44 des objets abîmés après impression.

Le premier poste d'impression 10 comprend en référence à la figure 1 une plateforme 46 fixée par un piètement 48 au bâti 4.

La plateforme 46 porte un support 50 d'un écran de sérigraphie 52, et des moyens 54 de réglage de la position du support d'écran 50 selon une direction radiale au plateau rotatif 6 et une direction perpendiculaire à ladite direction radiale.

Les moyens de réglage 54 sont propres à déplacer le support d'écran 50 sur une amplitude de quelques millimètres pour ajuster la position de l'écran 52 en fonction de la position de chaque objet 18, 20. En effet, lorsque les objets sont transférés du convoyeur d'amenée 24 au support d'objet 22, ils ne sont positionnés qu'avec une précision de quelques millimètres.

La plage de déplacement du support d'écran 50 du second poste d'impression 12 couvre une zone du support d'objet 22 différente de la zone couverte par la plage de déplacement du support d'écran 50 du premier poste d'impression.

En particulier, la plage de déplacement du support d'écran 50 du premier poste d'impression 10 couvre une zone sur laquelle le premier objet 18 est susceptible d'être positionné, tandis que la plage de déplacement du support d'écran 50 du second poste d'impression couvre une zone du support d'objets 22 susceptible de recevoir le second objet 20.

La plateforme 46 porte également un système de racle et contre-racle 56 aptes à se déplacer verticalement sous l'action d'un vérin, et un chariot 58 supportant les racles et le vérin. Le chariot 58 est guidé sur une poutre de support 60 fixée sur la plateforme 46 et s'étendant selon une parallèle à la tangente au plateau 6.

Le système de racle et contre-racle 56 est propre à presser le maillage de l'écran 52 pour appliquer un premier motif 62 sur le premier objet 18.

La racle et la contre-racle 56 sont déplacées par le chariot 58 le long d'une course prédéfinie C qui est parallèle à une tangente au plateau de transport 6.

La longueur de la course C est environ égale à la longueur du motif à imprimer.

Le premier poste d'impression 10 est espacé angulairement du poste de localisation 8 d'un angle égale à π/6 - α, l'angle α étant défini ainsi :
α = C/2R où C est la longueur de la course de déplacement de la racle et R est le rayon du plateau 6.

En conséquence, et compte tenu du fait que le plateau est entraîné séquentiellement d'un angle de π/3, le premier poste d'impression 10 est décalé par rapport au support d'objets 22 de manière à être centré, non pas entre le premier 18 et le deuxième 20 objets, mais au centre du premier objet 18.

Autrement dit, en considérant une droite D perpendiculaire à la course C de la racle passant par le milieu M de ladite course, cette droite D ne passe par le centre A du plateau de transport 6.

En particulier, la distance minimale d entre le centre du plateau 6 et la droite D est égale à la moitié de la longueur de la course C de la racle 56.
d = min {|A,x|, avec x ∈ D}

Le second poste d'impression 12 est identique au premier poste d'impression 10.

Le second motif 64 posé sur l'écran de sérigraphie 52 du second poste d'impression 12 est identique au motif 62 posé sur l'écran de sérigraphie 52 du premier poste d'impression 10.

De même, le second poste d'impression 12 est espacé angulairement du poste de contrôle 14 d'un angle de π/6 -α.

Ainsi, le premier 10 et le second 12 postes d'impression sont espacés angulairement d'un angle de π/6 - 2 α.

La machine d'impression 2 comporte en outre une unité de commande 66 propre à recevoir les images filmées par les caméras 26, 28 et à déterminer à partir de ces images la position du premier 18 et du second 20 objets.

L'unité de commande 66 est apte à commander les moyens de réglage 54 du support d'écran 50 du premier poste d'impression 10 pour positionner ce support d'écran 50 de manière à disposer le premier motif à imprimer 62 au droit du premier objet 18.

De même et de manière indépendante, l'unité de commande 66 commande les moyens de déplacement 54 du second poste d'impression 12 pour disposer le second motif à imprimer 64 au droit du second objet 20.

En fonctionnement, au cours d'une étape 100, les objets à imprimer 18, 20 sont amenés par le convoyeur d'amenée 32 à proximité du poste de localisation 8.

Les objets 18, 20 sont déplacés du convoyeur d'amenée 24 au support d'objets 22 du poste de localisation 8.

Au cours d'une étape 102, les caméras 26, 28 visualisent l'emplacement des objets 18, 20 et transmettent les images ainsi filmées à l'unité de commande 66.

L'unité de commande 66 détermine par des moyens logiciels la position des objets 18, 20 et transmet aux moyens de réglage 54 des commandes de déplacement du support d'écran 52 du premier poste d'impression 10 et des commandes différentes aux moyens de réglage 54 du second poste d'impression 12.

Au cours d'une étape 104, les moyens de d'entraînement 7 font pivoter le plateau circulaire 6 d'un angle de π/3, c'est à dire d'un angle de 60°.

Au cours d'une étape 106, le système de racle et contre-racle 56 est déplacé pour appliquer le premier motif à imprimer 62 sur le premier objet 18. Au cours de cette étape, le second objet 20 n'est pas imprimé.

Au cours d'une étape 108, les moyens d'entraînement 7 font pivoter le plateau de transport 6 d'un angle de π/3.

Au cours d'une étape 110, le système de racle et contre-racle 56 du second poste d'impression 12 est déplacé pour appliquer le second motif d'impression 64 sur le second objet 20.

Le premier objet 18 n'est pas imprimé au cours de cette étape.

Au cours d'une étape 112, le plateau de transport 6 est déplacé d'un angle de π/3 pour amener le support d'objets 22 au poste de contrôle 14. Les caméras de contrôle 38, 40 filment le premier 18 et respectivement le second 20 objets et transmettent ces images à l'unité de commande 66.

L'unité de commande 66 détermine si ces objets 18, 20 sont cassés ou abîmés.

Lorsque ces objets ne sont pas cassés ou abîmés, le support d'objets 22 est commandé pour transférer les objets 18, 20 au convoyeur d'évacuation 27.

Si ces objets sont abîmés, l'unité de commande 66 commande le support d'objets 22 afin que celui-ci transfère ces objets dans le container de stockage 44 du poste de décharge de rebus 16 lorsque le plateau de transport 6 aura été entraîné en rotation d'un angle de π/3.

En variante, le plateau 6 comporte dix supports d'objets 22 et la machine d'impression comporte un poste de localisation suivi dans l'ordre de rotation du plateau, d'un premier poste d'impression, d'un premier poste de séchage, d'un second poste d'impression, d'un second poste de séchage et enfin d'un poste de contrôle et de déchargement des objets.

Tout comme pour le premier mode de réalisation de l'invention, le support d'objets 22 est propre à porter deux objets à imprimer. Le premier poste d'impression est apte à imprimer uniquement le premier objet et le second poste d'impression est propre à imprimer uniquement le second objet.

La machine d'impression selon cette variante de l'invention est utilisée lorsque l'on souhaite imprimer deux fois le même motif sur le même objet. Dans ce cas, le chargement du plateau de transport 6 est réalisé séquentiellement après deux tours du plateau. L'utilisation d'un poste de séchage permet d'imprimer une seconde fois le même objet avec le même poste d'impression, l'objet n'ayant pas bougé de son support d'objets entre deux impressions.

Cette variante est particulièrement intéressante lors de l'impression de cellules solaires. En effet, une double impression d'un motif sur une cellule solaire permet d'augmenter l'épaisseur des lignes destinées à capter le courant de la cellule et ainsi d'augmenter le rendement énergétique de la cellule solaire ainsi constituée.

## Revendications

1. Machine d'impression (2) par sérigraphie d'objet à imprimer (18, 20), la machine (2) comportant :
- un bâti de support (4);
- un plateau (6) de transport des objets (18, 20) mobile par rapport au bâti (4) ;
- des postes de travail (8, 10, 12, 14, 16) fixés au bâti (4) le long du pourtour du plateau de transport (6), les postes de travail (8, 10, 12, 14, 16) comprenant un premier poste d'impression (10);
- des moyens (7) de déplacement du plateau de transport (6) pour amener les objets (18, 20) au droit des postes de travail (8, 10, 12, 14, 16);
- au moins un support d'objets (22) porté par le plateau de transport (6), ledit support d'objets (22) étant propre à porter un premier (18) et un second (20) objets de façon à les présenter conjointement à chaque poste de travail ;
**caractérisée en ce que** les postes de travail (8, 10, 12, 14, 16) comportent un second poste d'impression (12), le premier poste d'impression (10) étant propre à imprimer uniquement le premier objet (18), le second poste d'impression (12) étant propre à imprimer uniquement le second objet (20) ; et **en ce que** les moyens (7) de déplacement du plateau de transport (6) sont aptes à déplacer le support d'objets (22) entre le premier (10) et le second (12) postes d'impression après impression du premier objet (18) au premier poste d'impression (10) et impression du second objet (20) au second poste d'impression (12).

2. Machine d'impression (2) selon la revendication 1, dans laquelle le plateau de transport (6) est un plateau circulaire rotatif autour de son centre (A), et
dans laquelle chaque poste d'impression (10, 12) comprend :
- une plateforme (46) fixée au bâti (4);
- un écran de sérigraphie (52) sur lequel un motif à imprimer (62, 64) est posé;
- un support d'écran (50) porté par la plateforme (46);
- au moins une racle (56) portée par la plateforme (46), la racle (56) étant propre à presser le maillage de l'écran (52) pour appliquer le motif à imprimer (62, 64) sur l'objet (18, 20);
- des moyens (58, 60) de déplacement de la racle (56) portés par la plateforme (46), la racle (56) étant déplacée le long d'une course prédéfinie (C), la distance (d) entre le centre (A) du plateau de transport (6) et la droite (D) perpendiculaire à la course (C) et passant par le milieu (M) de cette course (C), présente une longueur non nulle.

3. Machine d'impression (2) selon la revendication 2, dans laquelle ladite distance (d) présente une longueur au moins égale à la moitié de la longueur de la course (C) de la racle.

4. Machine d'impression (2) selon la revendication 2 ou 3, dans laquelle un même motif (62, 64) est posé sur l'écran de sérigraphie (52) du premier poste d'impression (10) et sur l'écran de sérigraphie (52) du second poste d'impression (12).

5. Machine d'impression (2) selon l'une quelconque des revendications 2 à 4, dans laquelle chaque poste d'impression (10, 12) comporte des moyens de réglage (54) de la position du support d'écran (50) propre à déplacer le support d'écran (50) dans une plage de déplacement, et
dans laquelle la plage de déplacement du support d'écran (50) du premier poste d'impression (10) couvre une zone du support d'objets (22) différente de la zone couverte par la plage de déplacement du support d'écran (50) du second poste d'impression (12).

6. Machine d'impression (2) selon la revendication 5, dans laquelle les moyens de réglage (54) du premier poste d'impression (10) sont distincts et indépendants des moyens de réglage (54) du second poste d'impression (12).

7. Machine d'impression (2) selon l'une quelconque des revendications 1 à 6, qui comporte :
- au moins une caméra de visualisation (26, 28) portée par le bâti (4), ladite caméra (26, 28) étant apte à visualiser le premier (18) et le second (20) objets posés sur le support d'objets (22);
- une unité de commande (66) propre à déterminer la position du premier (18) et du second (20) objets,
ladite unité de commande (66) étant apte à commander les moyens de réglage (54) du premier poste d'impression (10) indépendamment de la position du support d'écran (50) du second poste d'impression (12).

8. Machine d'impression (2) selon l'une quelconque des revendications 1 à 7, qui comporte un premier et un second postes de séchage fixés au bâti (4) le long du pourtour du plateau de transport (6), le premier et le second postes de séchage étant disposés après le premier (10) et respectivement le second (12) postes d'impression, en considérant le sens de déplacement du plateau de transport (6) ; le premier (10) et le second (12) postes d'impression étant aptes à imprimer chacun deux fois le motif à imprimer (62, 64) sur le premier (18) et respectivement le second (20) objets.

9. Procédé d'impression par sérigraphie d'objets à imprimer (18, 20), **caractérisé en ce que** le procédé comporte les étapes suivantes :
- déplacement (104) d'un plateau de transport (6) par rapport à un bâti de support (4) pour amener un premier objet (18) au droit d'un premier poste d'impression (10), le premier poste d'impression (10) étant fixé au bâti (4) le long du pourtour du plateau de transport (6), un premier (18) et un second (20) objets étant portés par un même support d'objets (22) porté par le plateau de transport (6);
- impression (106) uniquement du premier objet (18) au premier poste d'impression (10);
- déplacement (108) du plateau de transport pour amener le second objet (20) au droit d'un second poste d'impression (12), le second poste d'impression (12) étant fixé au bâti (4) le long du pourtour du plateau de transport (6); et
- impression (110) uniquement du second objet (2) au second poste d'impression (12).

## Claims

1. Machine (2) for the silk-screen printing of an object (18, 20) to be printed, the machine (2) comprising:
- a support frame (4);
- a plate (6) for transporting the objects (18, 20), which plate (6) is mobile relative to the frame (4) ;
- work stations (8, 10, 12, 14, 16) secured to the frame (4) along the periphery of the transport plate (6); the work stations (8, 10, 12, 14, 16) comprising a first printing station (10);
- means (7) for displacing the transport plate (6) in order to bring the objects (18, 20) into alignment with the work stations (8, 10, 12, 14, 16);
- at least one object support (22) carried by the transport plate (6), the object support (22) being capable of carrying a first (18) and a second (20) object, in such a manner as to present them jointly to each work station;
**characterized in that** the work stations (8, 10, 12, 14, 16) comprise a second printing station (12), the first printing station (10) being capable of printing solely the first object (18), the second printing station (12) being capable of printing solely the second object (20); and **in that** the means (7) for displacing the transport plate (6) are suitable for displacing the object support (22) between the first (10) and the second (12) printing station after the first object (18) has been printed at the first printing station (10) and the second object (20) has been printed at the second printing station (12).

2. Printing machine (2) according to claim 1, therein the transport plate (6) is a circular plate which rotates about its centre (A), and wherein each printing station (10, 12) comprise:
- a platform (46) secured to the frame (4);
- a silk-screen printing screen (52) on which a pattern (62, 64) to be printed is placed;
- a screen support (50) carried by the platform (46);
- at least one doctor blade (56) carried by the platform (46), the doctor blade (56) being capable of pressing the meshwork of the screen (52) in order to apply the printing pattern (62, 64) to the object (18, 20);
- means (58, 60) for displacing the doctor blade (56), which means (58, 60) are carried by the platform (46), the doctor blade (56) being displaced, along a predefined path (C), the distance (d) between the centre (A) of the transport plate (6) and the straight line (D) perpendicular to the path (C) and passing through the middle (M) of that path (C) having a non-zero length.

3. printing machine (2) according to claim 2, wherein the said distance (d) has a length at least equal to half the length of the path (C) of the doctor blade.

4. Printing machine (2) according to claim 2 or 3, wherein the same pattern (62, 64) is placed on the silk-screen printing screen (52) of the first printing station (10) and on the silk screen printing screen (52) of the second printing station (12).

5. Printing machine (2) according to any one of claims 2 to 4, wherein each printing station (10, 12) comprises means (54) for regulating the position of the screen support (50) which are capable of displacing the screen support (50) over a range of displacement, and
wherein the range of displacement of the screen support (50) of the first printing station (10) covers a region of the objects support (22) different from the region covered by the range of displacement of the screen support (50) of the second printing station (12).

6. Machine (2) according to claim 5, wherein the regulating means (54) of the first printing station (10) are distinct from and independent of the regulating means (54) of the second printing station (12).

7. Printing machine (2) according to any one of claim 1 to 6, which **comprises;**
- at least one visualization camera (26, 28) carried by the frame (4), the camera (26, 28) being suitable for visualizing the first (18) and the second (20) object placed on the object support (22);
- a control unit (66) capable or determining the position of the first (18) and the second (20) object;
- the control unit (66) being suitable for controlling the regulating means (54) of the first printing station (10) irrespective of the position of the screen support (50) of the second printing station (12).

8. Printing machine (2) according to any one of claims 1 to 7, which comprises a first and a second drying station which are secured to the frame (4) along the periphery of the transport plate (6), the first and the second crying station being arranged downstream of the first (10) and the second (12) printing station, respectively, when viewed in the direction of displacement of the transport plate (6); the first (10) and the second (12) printing station each being suitable for printing the printing pattern (62, 64) twice on the first (18) and the second (20) object, respectively.

9. Method for the silk-sore
en printing of objects (18, 20) to be printed, **characterized in that** the method comprises the following steps:
- displacing (104) a transport plate (6) relative to a support frame (4) in order to bring a first object (18) intro alignment with a first printing station (10), the first printing station (10) being secured to the frame (4) along the periphery of the transport plate (6), a first (18) and a second (20) object being carried by the same object support (22) carried by the transport plate (6) ;
- printing (106) solely the first object (18) at the first printing station (10) ;
- displacing (108) the transport plate in order to bring the second object (20) into alignment with a second printing station (12), the second printing station (12) being secured to the frame (4) along the periphery of the transport plate (6); and
- printing (110) solely the second object (20) at the second printing station (12).

## Patentansprüche

1. Siebdruckmaschine (2) für ein zu bedruckendes Objekt (18, 20), umfassend:
- ein Traggestell (4);
- eine Platte (6) zum Transport der Objekte (18, 20), die bezüglich des Traggestells (4) beweglich ist;
- Arbeitsstationen (8, 10, 12, 14, 16), die am Traggeslell (4) entlang des Umfangs der Transportplatte (6) befestigt sind, welche Arbeitsstationen (8, 10,12,14,16) eine erste Druckstation (10) umfassen;
- Mittel (7) zum Verschieben der Transportplatte (6) zum Halten der Objekte (18, 20) unter den Arbeitsstationen (8, 10, 12, 14, 16);
- zumindest einen Objektträger (22), der von der Transportplatte (6) getragen wird, welche Objektträger (22) dazu vorgesehen sind, ein erstes (18) und ein zweites Objekt (20) so zu tragen, dass sie gemeinsam jeder Arbeitsstation präsentiert werden;
**dadurch gekennzeichnet, dass** die Arbeitsstationen (8, 10, 12, 14, 16) eine zweite Druckstation (12) umfassen, wobei die erste Druckstation (10) dazu vorgesehen ist, ausschließlich das erste Objekt (18) zu bedrucken, und die zweite Druckstation (12) dazu vorgesehen ist, ausschließlich das zweite Objekt (20) zu bedrucken, wobei die Mittel (7) zur Verschiebung der Transportplatte (6) dazu vorgesehen sind, den Objektträger (22) zwischen der ersten (10) und der zweiten Druckstation (12) nach dem Bedrucken des ersten Objekts (18) in der ersten Druckstation (10) und dem Bedrucken des zweiten Objekts (20) in der zweiten Druckstation (12) zu verschieben.

2. Siebdruckmaschine (2) gemäß Anspruch 1, in welcher die Transportplatte (6) eine kreisförmige Platte ist, die um ihre Mitte (A) drehbar ist, und in welcher jede Druckstation (10, 12) umfasst:
- eine Plattform (46), die am Traggestell (4) befestigt ist;
- einen Siebdruckschirm (52), auf weichem ein Druckmotiv (62, 64) vorgesehen ist;
- einen Schinllträger (50), der durch die Plattform (46) getragen wird;
- zumindest eine Rakel (56), die von der Plattform (46) getragen wird, weiche Rakel (56) dazu vorgesehen ist, das Sieb des Schirms (52) zum Ausbringen des Druckmotivs (62, 64) auf das Objekt (18, 20) zu drücken;
- Mittel (58, 60) zum Verschieben der Rakel (56), die durch die Plattform (46) getragen werden, welche Rakel (56) entlang eines vorbestimmten Wegs (C) verschiebbar ist, wobei der Abstand (d) zwischen der Mitte (A) der Transportplatte (6) und der Geraden (D) senkrecht zum Weg (C), die die Mitte (M) dieses Wegs (C) durchläuft, eine Länge ungleich Null aufweist

3. Siebdruckmaschine (2) gemäß Anspruch 2, in welcher dieser Abstand (d) eine Länge aufweist, die zumindest gleich der Hälfte der Länge des Wegs (C) der Rakel ist.

4. Siebdruckmaschine (2) gemäß Anspruch 2 oder 3, bei welcher das gleiche Motiv (62, 64) auf dem Siebdruckschirm (52) der ersten Druckstation (10) und auf dem Siebdruckschirm (52) der zweiten Druckstation (12) vorgesehen ist.

5. Siebdruckmaschine (2) gemäß einem der Ansprüche 2 bis 4, bei welcher jede Druckstation (10, 12) Mittel (54) zur Regelung der Position des Schirmträgers (50) zum Verschieben des Schirmträgers (50) in einem Verschiebungsbereich umfasst,
welcher Verschiebungsbereich des Schirmträgers (50) der ersten Druckstation (10) eine Haltezone des Objekts (22) abdeckt, die sich von der Zone unterscheidet, die vom Verschiebungsbersich des Schirmträgers (50) der zweiten Druckstation (12) abgedeckt wird.

6. Siebdruckmaschine (2) gemäß Anspruch 5, in welcher die Regelungsmittel (54) der ersten Druckstation (10) sich von den Regelungsmitteln (54) der zweiten Druckstation (12) unterscheiden und unabhängig von diesen sind.

7. Siebdruckmaschine (2) gemäß einem der Ansprüche 1 bis 6, umfassend
- zumindest eine Visualisierungskamera (26, 28), die von dem Traggestell (4) getragen wird, weiche Kamera (26, 28) dazu vorgesehen ist, die ersten und zweiten Objekte (18, 20) zu visualisieren, die auf den Objektträgern (22) angeordnet sind;
- eine Steuereinheit (66) zur Bestimmung der position des ersten und des zweiten Objekts (18, 20),
welche Steuereinheit (66) dazu vorgesehen ist, die Regelungsmittel (54) der ersten Druckstation (10) unabhängig von der Position des Schirmträgers (50) der zweiten Druckstation (12) zu steuern.

8. Siebdruckmaschine (2) gemäß einem der Ansprüche 1 bis 7, umfassend eine erste und eine zweite Trocknungsstation, die an dem Traggestell (4) entlang des Umfangs der Transportplatte (6) angeordnet sind, welche erste und zweite Trocknungsstationen nach der ersten (10) bzw. der zweiten Druckstation (12) angeordnet sind, bezüglich der Verschiebutigsrichtung der Transportplatte (6), wobei die ersten und zweiten Druckstationen (10, 12) dazu vorgesehen sind, jeweils zweimal das Druckmotiv (62, 64) auf das erste (18) bzw, das zweite Objekt (20) zu drucken.

9. Verfahren zum Siebdruck auf zu bedruckende Objekte (18, 20), **gekennzeichnet durch** die folgenden Schritte:
- verschieben (104) einer Transportplatte (6) bezüglich eines Traggestells (4) zum Bringen eines ersten Objekts (18) unter eine erste Druckstation (10), welche erste Druckstation (10) an dem Traggestell (4) entlang des Umfangs der Transportplatte (6) befestigt ist, wobei ein erstes Objekt (18) und ein zweites Objekt (20) **durch** einen gleichen Objektträger (22) getragen werden, der von der Transportplatte (6) getragen wird;
- Bedrucken (106) ausschließlich des ersten Objekts (18) in der ersten Druckstation (10);
- Verschieben (108) der Transportplatte zum Bringen des zweiten Objekts (20) unter die zweite Druckstation (12), weiche zweite Druckstation (12) an dem Traggestell (4) entlang des Umfangs der Transportplatte (6) befestigt ist; und
- Bedrucken (110) ausschließlich des zweiten Objekts (2) in der zweiten Druckstation (12).
